# FASCICULE DE BREVET EUROPEEN

(11) **EP 1 083 815 B1**
(45) Date de publication et mention de la délivrance du brevet: **21.07.2004**
(21) Numéro de dépôt: 99913361.4
(22) Date de dépôt: 09.04.1999
(51) Int. Cl.: A47K 10/36

(54) **APPAREIL DISTRIBUTEUR DE MATERIAUX D'ESSUYAGE ET PAPIER TOILETTE A FONCTIONNEMENT AUTOMATIQUE OU SEMI AUTOMATIQUE**
AUTOMATISCHER ODER HALBAUTOMATISCHER SPENDER FÜR HANDTUCHMATERIAL UND TOILETTENPAPIER
WIPING MATERIAL AND TOILET PAPER DISPENSING APPARATUS WITH AUTOMATIC OR SEMIAUTOMATIC FUNCTIONING

(30) Priorité: 28.05.1998 FR 9806928
(43) Date de publication de la demande: 21.03.2001
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: PCT/FR1999/000815
(87) Numéro de publication internationale: WO 1999/060907

(56) Documents cités:
- FR-A- 2 701 016

## Description

L'invention se rattache au secteur technique des appareils de-distribution de papier d'essuyage en ouate de cellulose, papier crêpé, et matériaux similaires destinés plus particulièrement à l'essuyage des mains des utilisateurs de papier toilette, tels que ceux selon le préambule de la revendication 1.

Il existe de très nombreux appareils distributeur de matériaux d'essuyage à fonctionnement automatique ou semi-automatique et le demandeur a développé plusieurs appareils de ce type permettant la distribution de bandes de matériau plié ou non plié. Ces appareils qui font l'objet d'exploitation satisfaisantes sont du type comprenant un carter moulé en matière plastique recevant en partie haute une bobine d'alimentation en matériau d'essuyage, un tambour contenant un dispositif de coupe à lame dentelée, ainsi qu'un moyen presseur assurant l'alimentation de la bande de papier vers le tambour, et la mise en tension du papier. La lame de coupe est articulée dans le tambour en étant mise en mouvement par la coopération d'un talon denté fixe associé à l'axe de la lame de coupe et coopérant avec un moyen à crémaillère positionné fixement et intérieurement sur une des ailes du carter. Une disposition de ce type a notamment été décrite dans le brevet français n° 2701016 du demandeur. Par ailleurs, l'extrémité de ce tambour est associée à un mécanisme de lancement avec excentrique et ressort de rappel décrit et illustré dans le brevet FR 2340887.

Néanmoins, l'effort de traction nécessaire pour développer la bande de matériau en vue de sa coupe est important, de l'ordre de un kilogramme. Cet effort peut être augmenté en fonction de la qualité des matériaux traités, de leur épaisseur, et de leur présentation en plis ou non pliés selon l'agencement de l'appareil.

Le demandeur a donc développé des recherches complémentaires pour améliorer encore la fiabilité de fonctionnement de l'appareil et réduire les efforts nécessaires pour l'utilisateur lors de la traction effectuée sur la bande de matériau.

La réduction des efforts de traction a amené ainsi le demandeur à s'intéresser plus particulièrement au dispositif permettant la rotation du tambour sur lui-même et autorisant la sortie de la lame de coupe. On a ainsi représenté à la figure 1 des dessins un appareil distributeur selon l'art antérieur décrit dans le brevet français n° 2701016, correspondant au préambule de la revendication 1. Un moyen à crémaillère est monté sur l'arbre du tambour et présente une pluralité de dents formant crémaillère, les premières dents étant à profil constant, les suivantes à profil progressif, pour provoquer les mouvements de la lame de coupe. Par ailleurs, la lame présente à son extrémité susceptible d'être mise en regard du moyen crémaillère une pièce-fixe formant talon présentant une pluralité de dents formant pignon et étant disposée en éloignement progressif par rapport à l'axe de la lame, la dent d'attaque étant de hauteur plus grande pour assurer l'engrènement. Cette pièce formant talon est solidaire de l'axe de la lame dans une position excentrée, de manière à provoquer le pivotement angulaire de la lame et de la pièce formant talon. Dans cette mise en oeuvre particulière, on observe qu'il y a un positionnement relatif continu sensiblement à 90° entre le point d'attaque de la lame de l'engrenage, l'articulation du porte-lame et le bout ou zone de coupe de la lame selon l'axe identifié XOX. Cette angulation (α) est constante pendant toute la rotation du tambour, lors de la coupe d'un format de bande de matériau.

Le demandeur dans le cadre de ses recherches a donc imaginé la possibilité de modifier cette angulation pour voir s'il pouvait y avoir des effets sur la force de traction de la bande de matériau tirée par l'utilisateur.

D'une manière surprenante, il est apparu qu'une modification substantielle de cette angulation par un accroissement de son amplitude avait pour résultat de réduire la force de traction nécessaire au tirage de la bande de papier améliorant ainsi d'une manière non négligeable le confort d'utilisation de l'appareil.

Ainsi, selon l'invention, le mécanisme à talon denté, tel que défini dans le préambule de la revendication 1, comprend un bras articulé à l'encontre d'un moyen élastique de rappel par rapport au porte-lame, ledit bras présentant une forme curviligne avec une pluralité de dents susceptibles de coopérer avec le moyen à crémaillère dans un montage flottant élastiquement, et en formant une angulation définie par le point d'attaque de l'engrenage, l'axe d'articulation du talon denté et la zone de coupe de la lame qui se situe sensiblement entre 160 et 170°.

L'effet de ces caractéristiques ressortira bien de la suite de la description.

Pour fixer l'objet de l'invention illustré d'une manière non limitative aux figures des dessins où :
- la figure 1 est une vue de coté de l'appareil distributeur selon l'art antérieur défini notamment dans le brevet FR 2701016
- la figure 2 est une vue en perspective avant montage du dispositif de l'invention permettant une réduction de l'effort de traction
- La figure 3 est une vue à caractère schématique illustrant la position du dispositif de coupe et de la lame en phase initiale de rotation du tambour avant la coupe.
- La figure 4 est une vue selon la figure 4 dans une position de coupe de la bande de matériau après rotation partielle du tambour.
- La figure 5 est une vue suivant les figures 3 et 4 en phase finale de rotation du tambour, et de retour de celui-ci après la coupe.
- la figure 6 est une vue de face et en coupe partielle selon la figure 2 du dispositif monté.

Afin de rendre plus concret l'objet de l'invention, on le décrit maintenant d'une manière non limitative illustrée aux figures des dessins.

De manière connue, l'appareil distributeur pour essuie-mains et papier toilette référencé dans son ensemble par (1), comprend un carter (2) moulé en matière plastique susceptible de recevoir dans sa partie haute une bobine (3) d'alimentation en matériau d'essuyage ou papier toilette maintenue entre des flasques (4) porte bobine supérieurs rapportés, sur le fond du carter ou autrement. Des flasques inférieurs (5) sont rapportés sur la face de fond (2a) du carter et sont aménagés avec des échancrures autorisant la fixation et le montage du tambour (6), lequel inclut un dispositif de coupe (7) à lame dentelée (7a). Ce dispositif de coupe est particulier de la manière décrite précédemment avec un agencement sur l'un des côtés du tambour qui comprend un mécanisme à talon (8) dentelé associé à la lame de coupe qui coopère avec une crémaillère fixe (9) établie sur le flan intérieur (5b) de ladite flasque (5) du carter. Le tambour présente une ouverture longitudinale (6f) permettant le passage et la sortie de la lame de coupe. Le tambour est agencé de manière connue de son autre coté avec un agencement non illustré aux dessins et correspondant à l'enseignement du brevet français FR A 2 340 887, et incluant un mécanisme de lancement et de rappel avec excentrique et ressort L'appareil comprend en outre un moyen presseur (11) sous forme de cylindre et de longueur correspondante à celle du tambour qui est susceptible d'être en appui sur celui-ci, en étant positionné entre les flasques (5) précités.

Selon l'invention, la crémaillère fixe (9) comprend une pluralité de dents (9a) établie dans le profil et la configuration définis dans le brevet FR 2701016. Par contre, le mécanisme à talon (8) est agencé en ce qu'il comprend un bras articulé (8a) à l'encontre d'un moyen élastique de rappel (12) dont une extrémité (12.1) est fixée à une patte (7b) disposée sur le porte-lame du dispositif de coupe et l'autre extrémité (12.2) est fixée audit bras. Ce dernier comprend à sa base (8.b) une forme en bague susceptible de s'engager à pivotement sur un doigt (13.a) ménagé en saillie sur un bossage fixe (13b) établi sur le porte-lame d'une manière rapportée ou moulée.

Ledit bras (8a) se prolonge dans sa partie avant en forme de secteur curviligne (8c) dont la face supérieure présente une pluralité de dents du type correspondant aux dents (8d) formées sur le talon dentée décrit dans le brevet 2701016. Ledit bras est donc susceptible d'une articulation à montage élastique flottant. Lors de la rotation du tambour en vue de la coupe, ledit bras est susceptible de s'écarter par rapport au porte-lame du dispositif de coupe en modifiant ainsi l'angulation (α1) qui est définie par le point d'attaque de l'engrenage, l'axe d'articulation du talon denté et la zone de coupe de la lame. On obtient ainsi une angulation selon YOY qui se situe sensiblement entre 160 et 170 °. Cette amplitude est sensiblement constante lors de la rotation du tambour. Elle permet par le montage flottant du bras (8a) formant pignon de réduire d'une manière substantielle la force de traction nécessaire de la bande de matériau qui a été mesurée ainsi à environ 300 à 400 grammes. Cette réduction est due au fait que la force de résistance du tambour lors de sa rotation est moindre de par la souplesse de la liaison et de l'engrènement de la crémaillère et du talon précité. On obtient ainsi un meilleur confort d'utilisation de l'appareil.

Les avantages ressortent bien de la description.

## Revendications

1. Appareil distributeur de matériau d'essuyage et de papier toilette à fonctionnement automatique ou semi-automatique du type comprenant un carter (2) recevant dans sa partie haute une bobine (3) d'alimentation en matériau d'essuyage, un tambour (6) support monté entre des flasques (5a) intérieurs fixes dudit carter, ledit tambour (6) présentant une fente (6f) pour le positionnement et l'articulation d'un dispositif de coupe (7) à lame dentelée (7a), un moyen presseur (11) en appui sur le tambour (6) assurant l'alimentation et la mise en tension de la bande de papier passant entre eux, ladite lame de coupe étant articulée dans le tambour en étant mise en mouvement par la coopération d'un talon denté (8) associé à la lame de coupe et coopérant avec un moyen à crémaillère (9) avec une pluralité de dents (9a) positionné fixement sur l'un des flasques du carter, ledit tambour (6) étant associé à un moyen de lancement avec excentrique et ressort de rappel, l'appareil distributeur étant **caractérisé en ce que** le mécanisme à talon denté (8) comprend un bras (8a) articulé à l'encontre d'un moyen élastique de rappel (12) par rapport au porte-lame, ledit bras présentant une forme curviligne avec une pluralité de dents (8d) susceptibles de coopérer avec le moyen à crémaillère (9) dans un montage flottant élastiquement, et en formant une angulation (α1) définie par le point d'attaque de l'engrenage, l'axe d'articulation du talon denté et la zone de coupe de la lame (selon YOY) qui se situe sensiblement entre 160 et 170°.

2. Appareil selon la revendication 1, **caractérisé en ce que** le bras (8a) est sollicité par un rappel élastique (12) dont une extrémité (12.1) est fixée sur une patte (7b) disposée. sur le porte-lame du dispositif de coupe et l'autre extrémité (12.2) est fixée audit bras, et **en ce que** ledit bras comprend à sa base (8.b) une forme en bague susceptible de s'engager à pivotement sur un doigt (13.a) ménagé en saillie sur un bossage fixe (13b) établi sur le porte-lame d'une manière rapportée ou moulée.

## Patentansprüche

1. Automatischer oder halbautomatischer Spender für Handtuchmaterial und Toilettenpapier, der folgendes besitzt: ein Gehäuse (2), das in seinem oberen Bereich eine Spule (3) für die Zuführung von Handtuchmaterial aufnimmt, eine Stütztrommel (6), die zwischen den feststehenden Innenflanschen (5a) des Gehäuses montiert ist, wobei die Trommel (6) einen Spalt (6f) für die Positionierung und Gelenkverbindung einer Schneidvorrichtung (7) mit gezahntem Messer (7a) besitzt, ein Druckelement (11), das sich auf der Trommel (6) abstützt, welches die Zuführung und Spannung der Papierbahn, die zwischen ihnen verläuft, sicherstellt, wobei das Schneidmesser in der Trommel frei beweglich ist, wobei es durch das Zusammenwirken eines gezahnten Wulstes (8), der mit dem Schneidmesser verbunden ist, mit einem Zahnstangenelement (9) mit vielen Zähnen (9a), das fest auf einem der Gehäuseflansche angeordnet sind, in Bewegung gesetzt wird, wobei die Trommel (6) mit einer Starteinrichtung mit Exzenterscheibe und Rückholfeder verbunden ist, wobei der Spender **dadurch gekennzeichnet ist, dass** der Mechanismus mit dem gezahnten Wulst (8) einen Arm (8a) besitzt, der an einem elastischen Rückholelement (12) gegenüber dem Messerhalter angelenkt ist, wobei der Arm gekrümmt ist und viele Zähne (8d) aufweist, die mit dem Zahnstangenelement (9) in einem elastischen Aufbau zusammenwirken können, und indem er eine Abknickung (∝1) bildet, die durch den Angriffspunkt des Zahnradgetriebes definiert wird, wobei die Drehachse des gezahnten Wulstes und der Schneidbereich des Messers (entlang YOY) weitgehend zwischen 160 und 170° liegen.

2. Spender nach Anspruch 1, **dadurch gekennzeichnet, dass** der Arm (8a) durch eine elastische Rückholung (12) beansprucht wird, wobei ein Ende (12.1) dieser Rückholung an einer Nase (7b) befestigt ist, die an dem Messerhalter der Schneidvorrichtung angeordnet ist, und das andere Ende (12.2) an dem Arm befestigt ist, und dass der Arm an seiner Basis (8.b) eine Ringform aufweist, die drehbar in einen Zapfen (13.a) eingreifen kann, der an einem feststehenden Buckel (13b) vorsteht, welcher auf den Messerhalter aufgesetzt ist oder abgeformt wurde.

## Claims

1. Apparatus for dispensing a wiping material and toilet paper, with automatic or semiautomatic operation, of the type comprising a housing (2) accommodating in its upper part a feed reel (3) of wiping material, a supporting drum (6) mounted between fixed internal side plates (5a) of the said housing, the said drum having a slot (6f) for locating and pivoting a cutter device (7) with a serrated blade (7a), and a presser means (11) pressing on the drum (6) in order to feed and tension the strip of paper passing between them, the said cutter blade being pivoted inside the drum and moved by engagement of a toothed spur (8) connected to the cutter blade, and engaging with a rack means (9) that has a plurality of teeth (9a) and is held in a fixed position on one of the side plates of the housing, and the said drum (6) being provided with a cocking means comprising a crank and a return spring, the dispensing apparatus being **characterized in that** the toothed spur mechanism (8) comprises an arm (8a) which pivots counter to an elastic return means (12) relative to the blade holder, the said arm exhibiting a curvilinear form with a plurality of teeth (8d) able to engage with the rack means (9) in an elastically floating mounting, in the process defining an angle (α1) defined by the initial point of meshing, the pivot axis of the toothed spur and the cutting region of the blade (through YOY) which is approximately between 160 and 170°.

2. Apparatus according to Claim 1, **characterized in that** the arm (8a) is acted upon by an elastic return (12) of which one end (12.1) is fixed to a tab (7b) on the blade holder of the cutter device and the other end (12.2) is fixed to the said arm, and **in that** the said arm comprises at its base (8.b) a ring shape able to fit rotatably on a pin (13.a) projecting from a fixed boss (13b) fitted to or cast or moulded with the blade holder.
